# EUROPÄISCHE PATENTSCHRIFT

(11) **EP 3 046 773 B1**
(45) Veröffentlichungstag und Bekanntmachung des Hinweises auf die Patenterteilung: **08.11.2017**
(21) Anmeldenummer: 14766417.1
(22) Anmeldetag: 05.09.2014
(51) Int. Cl.: B41M 1/10, B41M 1/00

(54) **VORRICHTUNG UND VERFAHREN ZUM ÜBERTRAGEN VON FLIESSFÄHIGEN DRUCKSUBSTANZEN AUF EINEN BEDRUCKSTOFF**
DEVICE AND METHOD FOR TRANSFERRING FLOWABLE PRINTING SUBSTANCES ONTO A PRINTING MATERIAL
DISPOSITIF ET PROCÉDÉ DE TRANSFERT D'UNE SUBSTANCE D'IMPRESSION, APTE À S'ÉCOULER, SUR UNE MATIÈRE À IMPRIMER

(30) Priorität: 20.09.2013 DE 102013218961
(43) Veröffentlichungstag der Anmeldung: 27.07.2016
(73) Patentinhaber: Neuhaus, Dietmar, 40591 Düsseldorf (DE)
(72) Erfinder: Neuhaus, Dietmar, 40591 Düsseldorf (DE)
(74) Vertreter: dompatent von Kreisler Selting Werner - Partnerschaft von Patent- und Rechtsanwälten mbB
(86) Internationale Anmeldenummer: PCT/EP2014/068936
(87) Internationale Veröffentlichungsnummer: WO 2015/039892

(56) Entgegenhaltungen:
- WO-A1-00/40423
- DE-A1- 10 213 012
- DE-A1- 19 718 906

## Beschreibung

Die Erfindung betrifft eine Vorrichtung und ein Verfahren zum Übertragen von fließfähigen Drucksubstanzen, insbesondere fließfähigen Druckfarben, auf einen Bedruckstoff.
Es gibt Druckverfahren, bei denen flüssige Druckfarbe durch Kontakt zwischen einer Druckform und einem Bedruckstoff auf diesen übertragen wird. Bei bekannten Verfahren sind die zu druckenden Muster auf der Druckform aufgebracht. Die Muster können in Form von Vertiefungen oder Erhöhungen auf einer Fläche aufgebracht sein. Druckfarbe wird auf die Erhöhungen aufgebracht (Hochdruck) oder in die Vertiefungen gedrückt (Tiefdruck) und durch Kontakt mit dem Bedruckstoff auf den Bedruckstoff übertragen. Die genannten Verfahren haben den Nachteil, dass jedes neu zu druckende Muster eine neue Druckform erfordert. Aus EP 1 154 905 ist ein Druckverfahren zum Bedrucken von Bedruckstoffen mit Druckfarben bekannt, mit dem mit nur einer Druckform unterschiedliche Muster gedruckt werden können.
Hierzu wird eine Druckform verwendet, an deren Oberfläche ein Raster feiner Öffnungen mit daran anschließenden Hohlräumen eingelassen ist. Die feinen Öffnungen bilden die Rasterpunkte, aus denen ein zu druckendes Muster aufgebaut werden kann. Bei einer Variante des vorbekannten Druckverfahrens wird die Druckfarbe mittels eines Unterdrucks in den Hohlräumen durch die Öffnungen in die Hohlräume gesaugt. In ausgewählten Hohlräumen wird anschließend ein Überdruck erzeugt, wodurch die Druckfarbe durch die zu den Hohlräumen gehörenden Öffnungen auf den Bedruckstoff gelangt. Das vorbekannte Druckverfahren kann auch vorsehen, dass nur in selektive Hohlräume Druckfarbe eingesaugt wird.

Das vorbekannte Druckverfahren ist relativ kompliziert, da einerseits Druckfarbe nicht von selbst in die Öffnung der Druckform eindringen darf, andererseits jedoch die in dem Hohlraum erzeugte Druckdifferenz, die beispielsweise durch Erwärmen und Abkühlen der Gasfüllung in dem Hohlraum erzeugt wird, ausreichen muss, um Druckfarben in die Öffnungen hineinzuziehen. Dies gelingt nur, wenn die Oberflächeneigenschaften von Druckform und Druckfarbe genau aufeinander abgestimmt sind. Darüber hinaus muss der Vorgang des Erzeugens eines Unterdrucks in einem Hohlraum und des Abdeckens der zugehörigen Öffnung mit Druckfarbe zeitlich sehr genau aufeinander abgestimmt werden. Diese Bedingungen machen dieses Druckverfahren anfällig für Störungen.

Es ist daher die Aufgabe der vorliegenden Erfindung, eine Druckform und ein vereinfachtes Verfahren zum Bedrucken von Bedruckstoffen zu schaffen, bei denen mit nur einer Druckform unterschiedliche Muster gedruckt werden.

Die erfindungsgemäße Druckform ist durch die Merkmale des Anspruchs 1 definiert. Das erfindungsgemäße Verfahren ist durch die Merkmale des Anspruchs 11 definiert.

Bei einer erfindungsgemäßen Druckform zum Übertragen von fließfähiger Drucksubstanz auf einen zu bedruckenden Bedruckstoff mit einem Körper mit einer Oberfläche, die eine Vielzahl von Öffnungen aufweist, mit einer Vielzahl von Hohlräumen in dem Körper, die in den Öffnungen der Oberfläche des Körpers enden und Gas enthalten, wobei die Hohlräume jeweils durch eine an die Öffnung anschließende, den jeweiligen Hohlraum umgebende Wandung begrenzt sind, und mit je einem Hohlraum zugeordneten Einrichtungen zum Erzeugen eines Überdrucks in dem betreffenden Hohlraum ist vorgesehen, dass zumindest Teile der Oberfläche des Körpers und/oder Wandungsoberflächen der Wandungen zumindest einiger, vorzugsweise aller, Hohlräume in einem ersten, öffnungsnahen Wandungsbereich aus einer mit der Drucksubstanz benetzbaren Oberfläche bestehen.

Die erfindungsgemäße Druckform ermöglicht durch die spezielle Ausgestaltung der Oberfläche des Körpers und/oder der Wandungsoberflächen einiger Hohlräume, dass die Öffnungen der Oberfläche des Körpers durch die fließfähige Drucksubstanz gasdicht verschlossen werden. Dadurch kann, durch Aufbringen eines Überdrucks in einem Hohlraum, der die Öffnung verschließende Anteil der Drucksubstanz auf den zu bedruckenden Bedruckstoff gedrückt werden. Bei einer erfindungsgemäßen Variante, bei der die Wandungsoberflächen der Hohlräume im öffnungsnahen Wandungsbereich aus einer benetzbaren Oberfläche bestehen, wird die Drucksubstanz über Kapillarkräfte zumindest teilweise durch die Öffnungen in die Hohlräume gezogen. Bei einer Variante der erfindungsgemäßen Druckform, bei der die Oberfläche des Körpers aus einer mit der Drucksubstanz benetzbaren Oberfläche besteht, so dass die Drucksubstanz auf die Oberfläche des Körpers aufgetragen wird und diese benetzt, sollte zwischen der Oberfläche der Druckform und dem zu bedruckenden Bedruckstoff ein Abstand gehalten werden, um zu verhindern, dass die Drucksubstanz ohne Überdruck in entsprechenden Hohlräumen auf den Bedruckstoff gelangt. Ein derartiger Abstand ist bei einer Ausgestaltung der Druckform, bei dem die Drucksubstanz in die Hohlräume eingezogen wird, nicht notwendig, sofern überschüssige Druckfarbe beispielsweise über eine Rakel von der Druckform abgestreift wird.

Die erfindungsgemäße Druckform hat den Vorteil, dass die Drucksubstanz ohne äußeres Zutun auf der Druckform und/oder in den Hohlräumen verbleibt und die Öffnungen der Hohlräume gasdicht verschließt. Somit ist eine Abstimmung des Druckes in den Hohlräumen bereits bei Auftrag der Drucksubstanz nicht notwendig, wodurch die Druckform robuster und weniger störanfällig beim Bedrucken von Bedruckstoffen ist.

Vorzugsweise ist vorgesehen, dass bei auf die Druckform aufgetragener Drucksubstanz der Kontaktwinkel zwischen Drucksubstanz und Oberfläche des Körpers oder zwischen Drucksubstanz und Wandungsoberfläche in dem ersten Wandungsbereich <90°, vorzugsweise <45°, ist. Dadurch wird eine besonders vorteilhafte Benetzung der entsprechenden Oberflächen gewährleistet.

In einem Ausführungsbeispiel der erfindungsgemäßen Druckform weist die Einrichtung zum Erzeugen eines Überdrucks in einem Hohlraum mindestens einen verformbaren und/oder bewegbaren Wandungsbereich zum Verändern des Volumens des Hohlraums auf, wobei durch Verformen und/oder Bewegen des Wandungsbereichs das Volumen des Hohlraums verringerbar ist. Auf diese Weise lässt sich der Überdruck in vorteilhafte Weise in dem Hohlraum erzeugen. Dabei kann vorgesehen sein, dass der verformbare und/oder bewegbare Wandungsbereich des Hohlraumes in eine erste Position vorgespannt ist und aus dieser heraus mittels eines Stellgliedes in eine Zweitposition überführbar ist, wobei das Volumen des Hohlraumes in der ersten Position des Wandungsbereiches kleiner ist als in der zweiten Position. Auf diese Weise kann der Überdruck auf einfache Weise erzeugt werden, indem das Stellglied bei einem in die zweite Position überführten Wandungsbereich gelöst wird und durch die Vorspannung der Wandungsbereich in die erste Position überführt wird. Die für die Erzeugung des Überdrucks notwendige Kraft wird dabei durch die Vorspannung bereitgestellt.

In einem besonders bevorzugten Ausführungsbeispiel der Erfindung ist vorgesehen, dass die Einrichtung zur Erzeugung eines Überdrucks in einem Hohlraum einer Heizungseinrichtung zum Erwärmen des Gases in dem Hohlraum aufweist. Auf diese Weise lässt sich mit geringem vorrichtungstechnischen Aufwand erreichen, dass ein Überdruck in einem Hohlraum erzeugt wird, in dem über die Heizungseinrichtung das Gas erwärmt wird. Da die Öffnung des Hohlraumes während des Druckvorgangs durch die Drucksubstanz gasdicht verschlossen wird, erhöht sich durch Erwärmen des Gases der Druck in dem Hohlraum, bis dieser ausreicht, um die Drucksubstanz von der Öffnung des Hohlraumes wegzudrücken.

Dabei kann vorgesehen sein, dass die Heizungseinrichtung zum Erwärmen des Gases in dem Hohlraum als Widerstand-Heizelement ausgebildet ist. Alternativ kann vorgesehen sein, dass die Heizungseinrichtung zum Erwärmen des Gases in dem Hohlraum als ein sich durch Absorption elektromagnetischer Strahlung erwärmendes Heizelement ausgebildet ist. Das Heizelement weist vorzugsweise ein Metalloxid auf. Als elektromagnetische Strahlung wird vorzugsweise Laserlicht verwendet. Durch eine derartige Ausgestaltung der Heizungseinrichtung lässt sich das Gas in dem Hohlraum auf besonders vorteilhafte Weise und sehr schnell erwärmen, wobei gleichzeitig einzelne Hohlräume sehr gezielt angesteuert werden können. Durch ein schnelles Erwärmen des Gases wird erreicht, dass die Drucksubstanz, die die Öffnung des Hohlraumes gasdicht verschließt, nicht nur aus der Öffnung herausgepresst oder von der Öffnung weggedrückt wird, sondern die Drucksubstanz wird aufgrund einer schnellen Druckerhöhung des Gases durch eine schnelle Erwärmung des Gases beschleunigt und auf vorteilhafte Weise auf den Bedruckstoff geschleudert. Auf diese Weise ist ein besonders vorteilhafter Druck möglich, wobei insbesondere bei einer Ausgestaltung der erfindungsgemäßen Druckform, bei der die Oberfläche des Körpers mit Abstand von dem Bedruckstoff angeordnet ist, kann dieser Abstand in vorteilhafter Weise überwunden werden kann.

In einem Ausführungsbeispiel der Erfindung ist vorgesehen, dass die Wandungsoberflächen der Wandungen zumindest einiger, vorzugsweise aller, Hohlräume in einem zweiten, öffnungsfernen Wandungsbereich aus einer mit der Drucksubstanz schlecht bzw. nicht benetzbaren Oberfläche bestehen. Dabei schließt der zweite Wandungsbereich vorzugsweise an den ersten Wandungsbereich an.

Bei einem Ausführungsbeispiel der Erfindung, bei dem lediglich der erste Wandungsbereich aus einer mit der Drucksubstanz gut benetzbaren Oberfläche besteht, dringt die Drucksubstanz so tief in den Hohlraum ein, bis der durch das Gas in dem Hohlraum bewirkte Gegendruck ausreicht, um ein weiteres Eindringen der Drucksubstanz zu verhindern. Durch das Vorsehen eines zweiten Wandungsbereiches, der eine mit der Drucksubstanz schlecht bzw. nicht benetzbaren Oberfläche aufweist, wird eine Barriere gegen ein tieferes Eindringen von Drucksubstanz gebildet. Die schlecht bzw. nicht benetzbare Oberfläche weist einen Kontaktwinkel mit der Drucksubstanz auf, der größer als 90° beträgt.

Das in dem Hohlraum angeordnete Gas kann beispielsweise Luft sein.

In einem Ausführungsbeispiel der Erfindung ist vorgesehen, dass an der Oberfläche Erhebungen als Abstandshalter zu den Bedruckstoffen angeordnet sind. Dadurch wird insbesondere bei der Ausführungsform der Erfindung, bei der die Oberfläche des Körpers aus einer gut benetzbaren Oberfläche besteht, verhindert, dass der Bedruckstoff mit der mit der Drucksubstanz benetzten Oberfläche in Kontakt kommt.

Die Erhebungen der Oberfläche können durch die Rauheit der Oberfläche gebildet sein.

Bei der Verwendung einer Druckform mit Erhebungen ist darauf zu achten, dass die Oberfläche nur so weit mit Drucksubstanz benetzt sind, dass die Spitzen der Erhebungen nicht mit Drucksubstanz bedeckt sind, so dass verhindert wird, dass Drucksubstanz unkontrolliert auf den Bedruckstoff gelangt.

In einem besonders bevorzugten Ausführungsbeispiel ist vorgesehen, dass der maximale Durchmesser der Öffnungen kleiner ist als die Kapillarlänge der Drucksubstanz. Dadurch wird der Einfluss der Gravitation auf das Verhalten der Drucksubstanz in den Öffnungen der Druckform vernachlässigbar. Als maximaler Durchmesser wird der maximale Abstand zweier direkt gegenüberliegender Punkte auf dem Öffnungsrand verstanden, wobei die Öffnung auch eine von einer Kreisform abweichende Form besitzen kann. Die Kapillarlänge ist gleich der Quadratwurzel aus den Quotienten Oberflächenspannung der Drucksubstanz dividiert durch das Produkt aus Dichte der Drucksubstanz und Erdbeschleunigung. Beispielsweise beträgt für eine Drucksubstanz mit der Oberflächenspannung und der Dichte von Wasser die Kapillarlänge ca. 2,7 mm.

Das Gas in einem Hohlraum kann auch durch direkte induktive, kapazitive oder resistive Einkopplung von Energie in das Gas oder durch Absorption von elektromagnetischer Strahlung durch das Gas erwärmt werden.

In einem Ausführungsbeispiel der Erfindung ist vorgesehen, dass die Einrichtungen zum Erzeugen eines Überdrucks zum Austragen von unterschiedlich großen Mengen von Drucksubstanz unterschiedlich hohe Überdrücke erzeugen können.

Die Druckform kann ferner eine Kühlvorrichtung aufweisen, über die die Hohlräume auf Umgebungstemperatur abgekühlt werden können.

Das Verfahren zum Übertragen von fließfähiger Drucksubstanz von einer Druckform auf ein Bedruckstoff sieht vor, dass die Drucksubstanz in Hohlräume, in die die Öffnungen der Oberfläche der Druckform münden, mittels Kapillarkräften eingezogen wird, wobei sich die Drucksubstanz innerhalb der Öffnungen und dem öffnungsnahen Bereich der Hohlräume befindet und/oder die Drucksubstanz die Oberflächen benetzt, wobei die Drucksubstanz zumindest einen Teil der Öffnungen gasdicht verschließt, und dass die Drucksubstanz durch Aufbringen eines Überdrucks aus den Hohlräumen auf den Bedruckstoff ausgetragen wird, wobei eine erfindungsgemäße Druckform verwendet wird.

Das erfindungsgemäße Verfahren kann vorsehen, dass die Drucksubstanz in die Öffnungen und in die öffnungsnahen Bereiche sämtlicher Hohlräume einer Gruppe von Hohlräumen eingezogen wird und/oder die Drucksubstanz die Öffnungen sämtlicher Hohlräume einer Gruppe von Hohlräumen gasdicht verschließt, und dass der Austrag durch selektives Aufbringen eines Überdrucks innerhalb ausgewählter Hohlräume dieser Gruppe von Hohlräumen erfolgt.

Selbstverständlich kann auch vorgesehen sein, dass in allen Hohlräumen dieser Gruppe ein Überdruck erzeugt wird.

Das erfindungsgemäße Verfahren verwendet somit eine erfindungsgemäße Druckform, in deren Oberfläche ein Raster feiner Öffnungen eingebracht ist, aus denen das Druckbild aufgebaut wird. Jede der Öffnungen mündet in einen dahinter liegenden Hohlraum, der durch geeignete Vorrichtungen geheizt bzw. gekühlt werden kann. Jeder Hohlraum besitzt nur eine Öffnung. Fließfähige Drucksubstanz wird durch geeignete Vorrichtungen auf die Oberfläche der Druckform aufgetragen, um die Öffnungen in der Oberfläche der Druckform gasdicht mit Drucksubstanz zu verschließen und hierdurch ein Gasvolumen in den zugehörigen Hohlräumen einzuschließen. Die Drucksubstanz kann auf die Druckform aufgestrichen, aufgesprüht oder durch Eintauchen in die Drucksubstanz aufgetragen werden. Die Temperatur der Gasfüllungen in den Hohlraum wird bei diesem Vorgang als Ausgangstemperatur bezeichnet. Die Drucksubstanz wird anschließend dadurch von der Druckform auf den Bedruckstoff übertragen, dass entsprechend dem Druckbild einzelne Hohlräume und damit die Gasfüllungen dieser Hohlräume erwärmt werden. Dadurch steigt die Temperatur dieser Gasfüllungen gegenüber der Ausgangstemperatur und damit auch deren Gasdruck gegenüber dem Umgebungsdruck. Mit einer hinreichend starken und schnellen Erwärmung dieser Gasfüllungen und der damit verbundenen Druckerhöhung in diesen Gasfüllungen wird dann Drucksubtanz von den zu diesen Hohlräumen gehörenden Öffnungen weggedrückt, beschleunigt und unterstützt durch die dann einsetzende Gasströmungen aus diesen Hohlräumen auf den Bedruckstoff geschleudert. Anschließend werden die erwärmten Hohlräume gekühlt und so auf die Ausgangstemperatur zurückgebracht. Hierbei sind die Öffnungen frei und ein Gasaustausch zwischen diesen Hohlräumen und der Umgebung kann erfolgen.

Der Zyklus des erfindungsgemäßen Druckverfahrens bestehend aus dem gasdichten Verschließen der Öffnungen mit Drucksubstanz, der schnellen Erwärmung von Gasfüllungen in ausgewählten Hohlräumen entsprechend den zu druckenden Mustern, dem daraus folgenden Beschleunigen, Herausschleudern und Übertragen von Drucksubstanz auf den Bedruckstoff, dem daran anschließenden Kühlen von Gasfüllungen, einschließlich Gasaustausch zwischen den Hohlräumen und Umgebung, kann dann erneut durchlaufen werden.

Beim Übertrag von Drucksubstanz von der Druckform auf den Bedruckstoff ist es von Vorteil, wenn der Abstand zwischen Druckform und Bedruckstoff möglichst klein ist, um die durch die Anordnung der Öffnungen in der Oberfläche der Druckform vorgegebene bestmögliche Auflösung auch im Druckbild auf dem Bedruckstoff zu erhalten. Größere Abstände zwischen der Druckform und dem Bedruckstoff verursachen eine Auffächerung der Auftragsfläche der auf den Bedruckstoff abgegebenen Drucksubstanz, wodurch die Auflösung im Druckbild geringer wird. Die bestmögliche Auflösung im Druckbild wird erreicht, wenn der Bedruckstoff die Druckform beim Übertrag der Drucksubstanz berührt. Dies ist nur dann möglich, wenn die Drucksubstanz in die Öffnungen der Druckform eindringt und auf der Oberfläche der Druckform aber keine Drucksubstanz zurückbleibt. Dies kann beispielsweise dadurch erreicht werden, dass nach dem Auftrag der Drucksubstanz auf die Druckform überschüssige Drucksubstanz mit einer Rakel von der Druckform abgestreift wird. Vorteilhaft dringt die Drucksubstanz nur ein Stück weit in die Öffnungen der Druckform ein, da der Hohlraum hinter den Öffnungen nicht vollständig mit Drucksubstanz gefüllt werden darf, da ein Restgasvolumen für das erfindungsgemäße Druckverfahren notwendig ist. Dies kann dadurch unterstützt werden, dass gleich hinter einer Öffnung in der Druckform die innere Wandung des Hohlraums so beschaffen ist, dass sie gut von der Drucksubstanz benetzt wird, wodurch Kapillarkräfte die Drucksubstanz in die Öffnung ziehen.

Ab einer vorgegebenen Eindringtiefe jedoch ist die innere Wandung des Hohlraums so ausgeführt, dass die Benetzbarkeit deutlich schlechter ist, wodurch vorteilhaft eine Barriere gegen ein weiteres Eindringen von Drucksubstanz in die Hohlräume der Druckform gebildet wird.

Das Eindringen von Drucksubstanz in einen Hohlraum wird dadurch begrenzt, dass durch das Eindringen von Drucksubstanz das Gasvolumen im Hohlraum zusammengedrängt wird, wodurch sich der Druck im Gasvolumen erhöht und hierdurch eine Kraft auf die Drucksubstanz dem weiteren Eindringen der Drucksubstanz entgegenwirkt.

Die Drucksubstanz muss nicht unbedingt in die Öffnungen der Druckform eindringen, um diese gasdicht zu verschließen. Ein zusammenhängender Film oder Filminseln oder einzelne Tropfen aus Drucksubstanz können Öffnungen auch gasdicht verschließen. In diesem Fall darf der Bedruckstoff die Drucksubstanz aber nicht berühren, da sonst unkontrolliert Drucksubstanz auf den Bedruckstoff gelangen könnte. In vorteilhafter Weise wird der notwendige Abstand zwischen der Oberfläche der Druckform und der Oberfläche des Bedruckstoffs durch Erhebungen auf der Oberfläche der Druckform vorgegeben. Der Auftrag der Drucksubstanz auf die Druckform erfolgt hierbei auf derartige Weise, dass die Spitzen der Erhebungen nicht mit Drucksubstanz bedeckt sind. Die Menge der maximal aufgetragenen Drucksubstanz ist abhängig von der Höhe dieser Erhebungen. Der Auftrag der Drucksubstanz erfolgt so, dass die Spitzen dieser Erhebungen nicht mit Drucksubstanz bedeckt werden. Drucksubstanz befindet sich somit nur zwischen den Erhebungen auf der Druckform. Dies wird beispielsweise dadurch erreicht, dass hinreichend wenig Drucksubstanz auf die Druckform aufgetragen wird. Es kann auch eine Rakel verwendet werden, um Drucksubstanz von den Erhebungen zu entfernen. Die Erhebungen auf der Druckform dienen als Anschläge für den Bedruckstoff. Ein direkter Kontakt zwischen Drucksubstanz und dem Bedruckstoff wird durch die Erhebungen auf der Druckform verhindert. Die Erhebungen sind dabei in ausreichender Anzahl auf der Druckform vorhanden, um ein Anliegen des Bedruckstoffs auf der Oberfläche der Druckform zu verhindern.

Die Erhebungen können geordnet in einem Muster auf der Oberfläche der Druckform angebracht sein. Möglich ist auch eine ungeordnete zufällige Anordnung der Erhebungen. Es müssen lediglich hinreichend viele Erhebungen pro Flächeneinheit vorhanden sein, um einen direkten Kontakt zwischen Drucksubstanz und Bedruckstoff zu verhindern.

Eine besondere Ausformung einer Druckform mit Erhebungen ist eine Druckform mit einer rauen Oberfläche. In diesem Falle bilden die hohen Spitzen der rauen Oberfläche die Erhebungen und es wird auch immer nur so viel Drucksubstanz aufgetragen, dass hinreichend viele der hohen Spitzen nicht mit Drucksubstanz bedeckt sind. Mit dieser Art von Druckform kann mit einer Rakel die Drucksubstanz von hohen Spitzen entfernt werden.

Selbstverständlich ist es auch möglich, dass bei einer Druckform mit Erhebungen Drucksubstanz in die Hohlräume eindringt. Eine derartige Druckform ist insbesondere dann von Vorteil, wenn die fließfähige Drucksubstanz eine Suspension ist. Bei diesem Ausführungsbeispiel der Erfindung kann vorgesehen sein, dass die Abmessungen der Öffnungen in der Druckform und die Abmessungen der Festkörper in der Suspension so gewählt werden, dass zwar die Flüssigkeit der Suspension in die Hohlräume eindringen kann bzw. durch Kapillarkräfte in die Hohlräume eingezogen wird, jedoch nicht die Festkörper der Suspension. Hierdurch wird ausgeschlossen, dass die Festkörper in den Öffnungen verkanten und diese verstopfen.

Die fließfähige Drucksubstanz kann eine fließfähige Druckfarbe sein, wenn das erfindungsgemäße Druckverfahren und die erfindungsgemäße Druckform in der grafischen Industrie verwendet werden soll.

Die fließfähige Drucksubstanz kann aber auch aus elektronischen Funktionsmaterialien bestehen, aus denen mit dem erfindungsgemäßen Druckverfahren gedruckte Elektronik hergestellt werden kann.

Die fließfähigen Drucksubstanzen können auch biologisch oder chemisch wirksame Substanzen sein, die durch das erfindungsgemäße Druckverfahren kontrolliert auf einen Bedruckstoff aufgetragen werden, um dort beispielsweise mit anderen Substanzen zu reagieren.

Die erfindungsgemäße Druckform kann beispielsweise aus Aluminiumoxid bestehen, die durch anodische Oxidation einer dünnen Scheibe aus Aluminium hergestellt wird.

Die Hohlräume können beispielsweise Sacklöcher sein. Die Durchmesser der Sacklöcher können beispielsweise 400 nm betragen. Die Tiefe der Sacklöcher kann beispielsweise 100 µm betragen.

Bei einer Druckform, deren Oberfläche rau ist, wobei durch die Rauheit die erfindungsgemäßen Erhebungen gebildet werden, können die Erhebungen beispielsweise eine maximale Höhe von 0,5 µm besitzen. Der Abstand zwischen den Erhebungen kann beispielsweise ca. 150 µm betragen.

Im Folgenden wird die Erfindung anhand der Figuren näher erläutert.

Es zeigen:
- Figur 1: eine schematische perspektivische Darstellung einer erfindungsgemäßen Druckform,
- Figuren 2a und 2b: schematische Detaildarstellungen der Oberfläche einer Druckform,
- Figuren 3a-3d: eine schematische Darstellung des erfindungsgemäßen Druckverfahrens,
- Figur 4: eine schematische Detaildarstellung eines alternativen Ausführungsbeispiels der Oberfläche einer Druckform,
- Figuren 5a-5c: eine alternative Ausführungsform der erfindungsgemäßen Druckform mit Erhebungen sowie das damit durchgeführte erfindungsgemäße Druckverfahren und
- Figuren 6a und 6b: eine alternative Ausführungsform einer erfindungsgemäßen Druckform mit Erhebungen an der Oberfläche.

In Fig. 1 ist eine erfindungsgemäße Druckform 1 schematisch dargestellt. Die Druckform 1 ist in dem dargestellten Ausführungsbeispiel als Hohlzylinder ausgebildet. Die Druckform 1 weist einen Körper 2 mit einer Oberfläche 3 mit Öffnungen 5 auf, die in Fig. 1 lediglich schematisch dargestellt sind. Wie am besten aus den Fign. 2a und 2b hervorgeht, in denen die Oberflächen 3 zwei unterschiedliche Ausführungsbeispiele der erfindungsgemäßen Druckform schematisch in Detaildarstellung dargestellt sind, sind hinter den Öffnungen 5 Hohlräume 7 angeordnet, die in die Öffnungen 5 münden. Jeder Hohlraum 7 endet nur in einer einzigen Öffnung 5.

Die Druckform 1 dient zum Bedrucken einer Drucksubstanz auf einen Bedruckstoff 100, der beispielsweise über eine Walze 102 gegen die Oberfläche 3 angedrückt werden kann, oder aber die Walze 102 in einem vorgegebenen Abstand zur Oberfläche 3 gehalten wird.

Die Druckwalze 1 weist ferner eine Heizvorrichtung 104 auf, über die mittels einzelner Heizeinrichtungen ein in den Hohlräumen 7 befindliches Gas erwärmt werden kann. Die Heizvorrichtung 104 ist über eine Steuerungsvorrichtung 106 steuerbar.

Die Drucksubstanz wird über eine Drucksubstanzauftragsvorrichtung 108 mit dazugehöriger Drucksubstanzauftragssteuerungsvorrichtung 110 auf die Oberfläche 3 der Druckform 1 aufgetragen. Zusätzlich kann eine nicht dargestellte Rakel vorgesehen sein, beispielsweise eine Messerrakel, über die überschüssige Drucksubstanz vor dem Bedrucken des Bedruckstoffes abstreifbar ist.

Es kann ferner eine Kühlungsvorrichtung 112 vorgesehen sein, über die die mittels der Heizungsvorrichtung 104 erwärmten Hohlräume 7 abgekühlt werden können.

Wie am besten aus Fign. 2a und 2b hervorgeht, sind die Öffnungen 5 rasterförmig auf der Oberfläche 3 angeordnet. Die Hohlräume 7, die in die Öffnungen 5 münden, sind sacklochförmig ausgebildet und durch eine Wandung 9 begrenzt. In einem ersten, öffnungsnahen Wandungsbereich 11 ist die Wandungsoberfläche 13a als gut benetzbare Oberfläche ausgebildet. In einem zweiten, öffnungsfernen Wandbereich 15 ist die Wandungsoberfläche 13b als von der Drucksubstanz schlecht benetzbare Oberfläche ausgebildet. Ferner besitzen die Öffnungen 5 vorzugsweise einen maximalen Durchmesser D, der kleiner ist als die Kapillarlänge der Drucksubstanz. Bei einem Auftrag der Drucksubstanz auf die Oberfläche 3 wird nun die Drucksubstanz durch die Kapillarwirkung in den Hohlraum 7 eingesogen und verschließt die Öffnungen 3 jeweils gasdicht.

Durch das in den Hohlräumen 7 angeordnete Gas wird bei dem Eindringen der Drucksubstanz in die Hohlräume 7 ein Gegendruck aufgebaut, der ein Eindringen der Drucksubstanz nur bis zu einer bestimmten Tiefe zulässt, da der Gegendruck des Gases in dem Hohlraum 7 der Kapillarwirkung entgegenwirkt. Gleichzeitig oder alternativ bewirkt der Übergang zwischen der gut benetzbaren Oberfläche der ersten Wandungsoberfläche 13a und der schlecht benetzbaren Oberfläche der zweiten Wandungsoberfläche 13b eine Barriere gegen weiteres Eindringen von Drucksubstanz.

Die Ausführungsbeispiele der Fign. 2a und 2b unterscheiden sich lediglich darin, dass beim Ausführungsbeispiel der Fig. 2a die Oberfläche 3 der Druckform 1 eine ebene Oberfläche bildet, wohingegen die Oberfläche 3 des Ausführungsbeispiels der Fig. 2b eine gekrümmte Oberfläche bildet.

Zum Bedrucken wird das Gas in dem Hohlraum 7 erwärmt, so dass sich dieses ausdehnt und einen Überdruck bildet. Zum Erwärmen des Gases können beispielsweise Endstücke 17 der Hohlräume 7 erwärmt werden.

In den Fign. 3a-3d ist das erfindungsgemäße Druckverfahren mit der erfindungsgemäßen Druckform 1 schematisch im Detail dargestellt.

Zunächst wird die Drucksubstanz 200 die Oberfläche 3 einer Druckform 1 aufgetragen. Durch die Kapillarkräfte wird die Drucksubstanz durch die Öffnung 5 in den Hohlraum 7 gezogen, wobei die zuvor beschriebene spezielle Ausgestaltung der Wandungsoberfläche 13a bewirkt, dass die Drucksubstanz nur im öffnungsnahen Bereich verbleibt (Fig. 3b). Abschließend kann die Drucksubstanz abgestreift werden (Fig. 3c). Die Drucksubstanz 200 verschließt die Öffnung 5 gasdicht. Durch anschließendes Erwärmen des Gases in dem Hohlraum 7 mittels einer dem Hohlraum 7 zugeordneten Heizungseinrichtung 19 bildet sich ein Überdruck in dem Hohlraum 7 aus. Mit einer hinreichend starken und schnellen Erwärmung des Gases und der damit verbundenen Druckerhöhungen wird dann die Drucksubstanz von der Öffnung 5 weggedrückt, beschleunigt und unterstützt durch eine dann einsetzende Gasströmung aus den Hohlräumen 7 auf den Bedruckstoff 100 geschleudert (Fig. 3d).

Das erfindungsgemäße Druckverfahren mittels der erfindungsgemäßen Druckform 1 ermöglicht somit ein sehr genaues Druckbild, wobei beispielsweise selektiv einzelne Hohlräume 7 beheizt werden können, so dass ein gewünschtes Druckbild erreicht wird.

Zusätzlich oder alternativ zu der Ausgestaltung der Wandungsoberflächen 13a, 13b kann auch die Oberfläche 3 der Druckform 1 als gut benetzbare Oberfläche ausgebildet sein. Bei einer derartig ausgestalteten Druckform 1 wird die Oberfläche 3 mit Drucksubstanz 200 benetzt, wodurch die Öffnungen 5 gasdicht verschlossen werden. Bei der Ausführungsform einer erfindungsgemäßen Druckform 1, bei der nur die Oberfläche 3 als gut benetzbare Oberfläche ausgebildet ist, verbleibt die Drucksubstanz 200 vollständig auf der Oberfläche 3 und dringt nicht oder nur geringfügig durch die Öffnungen 5 in die Hohlräume 7. Bei einer erfindungsgemäßen Druckform 1, bei der sowohl die Oberfläche 3 als auch die Wandungsoberfläche 13a im öffnungsnahen Wandungsbereich 11 als gut benetzbare Oberfläche ausgebildet ist, überdeckt die Drucksubstanz 200 die Oberfläche 3 und dringt gleichzeitig durch die Öffnungen 5 in die Hohlräume 7 ein.

Bei einer gut benetzbaren Oberfläche ist der Kontaktwinkel zwischen Drucksubstanz und der Oberfläche kleiner als 90°, vorzugsweise kleiner als 45°.

In Fig. 4 ist eine Detaildarstellung einer Oberfläche einer weiteren erfindungsgemäßen Druckform 1 schematisch dargestellt. Das in Fig. 4 dargestellte Ausführungsbeispiel entspricht im Wesentlichen dem in Fig. 2a dargestellten Ausführungsbeispiel. Das Ausführungsbeispiel unterscheidet sich darin, dass der Hohlraum 7 mit einer Hülse 21 umgeben ist. Die Hülse 21 ist Teil der Heizeinrichtung 19, wobei durch die Hülse 21 das in dem Hohlraum 7 angeordnete Gas in besonders vorteilhafter Weise und sehr schnell erwärmt werden kann, da der gesamte Hohlraum 7 von der Hülse 21 umgeben ist, so dass das Gas von nahezu allen Seiten her erwärmt werden kann.

In den Fign. 5a-5c ist das erfindungsgemäße Druckverfahren anhand einer Druckform 1 beschrieben, die eine Oberfläche 3 aufweist, die als für die Drucksubstanz 200 gut benetzbare Oberfläche ausgebildet ist. Ferner ist auch die Wandungsoberfläche 13a im öffnungsnahen Wandungsbereich 11 als gut benetzbare Oberfläche ausgebildet. Die in den Fign. 5a-5c dargestellte Druckform 1 entspricht im Wesentlichen der Druckform 1, die in der Fig. 2a dargestellt ist. Sie unterscheidet sich lediglich darin, dass die Oberfläche 3 als gut benetzbare Oberfläche ausgebildet ist und ferner an der Oberfläche 3 Erhebungen 23 ausgebildet sind, die als Abstandshalter für einen Bedruckstoff 100 wirken.

Die Drucksubstanz 200 wird auf die Oberfläche 3 aufgetragen (Fig. 5b). dabei wird lediglich so viel Drucksubstanz 200 aufgetragen, dass die Erhebungen 23 aus der Drucksubstanz 200 herausragen. Die Drucksubstanz 200 benetzt die Oberfläche 3 der Druckform 1 und dringt teilweise durch die Öffnungen 5 in die Hohlräume 7 ein. Dadurch werden die Öffnungen 5 der Hohlräume 7 gasdicht verschlossen.

Auf die Erhebungen 23 auf der Oberfläche 3 kann verzichtet werden, wenn durch eine alternative Vorrichtung der Abstand zwischen Oberfläche 3 und Bedruckstoff 100 eingestellt werden kann. Hierfür kann beispielsweise die Walze 102 verwendet werden.

Wie in Fig. 5c dargestellt ist, liegt ein Bedruckstoff 100 auf den Erhebungen 23 auf und berührt somit die auf der Oberfläche 3 aufgetragene Drucksubstanz 200 nicht. Dadurch wird ein sauberes Druckbild erreicht, da die Drucksubstanz 200 nicht unkontrolliert auf den Bedruckstoff 100 gelangen kann. Durch die Verwendung einer Rakel kann erreicht werden, dass die Enden der Erhebungen 23 frei von Drucksubstanz sind.

In selektiv ausgewählten Hohlräumen 7 oder allen Hohlräumen 7 wird das in den Hohlräumen 7 enthaltene Gas erwärmt, wodurch ein Überdruck entsteht, der die Drucksubstanz 200 aus dem Hohlraum 7 und von den Öffnungen 5 wegdrückt und gegen den Bedruckstoff 100 schleudert. Die Erwärmung der Hohlräume 7 kann beispielsweise durch Erwärmung der Endstücke 17 erfolgen. Dies kann beispielsweise durch eine Laserstrahlung 25 erfolgen, die in Fig. 5c schematisch angedeutet ist. Der Werkstoff des Endstücks 17 absorbiert Laserstrahlung geeigneter Wellenlänge, wodurch das Endstück erwärmt wird.

Bei der Nutzung von Laserstrahlung kann die Wellenlänge der Laserstrahlung und die optischen Eigenschaften des Werkstoffes der Druckform 1, der die Hohlräume umgibt, so gewählt werden, dass die Laserstrahlung hauptsächlich von dem Endstück 17 absorbiert wird. Das Endstück 17 kann beispielsweise fein verteilte metallische Einschlüsse enthalten, welche Laserstrahlung dadurch absorbieren, dass Plasmonen angeregt werden. Dabei kann in vorteilhafter Weise vorgesehen sein, dass der Werkstoff der Druckform die gewählte Laserstrahlung nicht absorbiert, wodurch diese durch den Werkstoff hindurch auf ausgewählte Endstücke 17 fokussiert werden kann, um die Gasfüllung in den zugehörigen Hohlräumen 7 gezielt zu erwärmen. In ähnlicher Form können auch die Hülsen 21 bei dem in Fig. 4 dargestellten Ausführungsbeispiel erwärmt werden.

Vorzugsweise ist vorgesehen, dass die Wärmeleitfähigkeit des Endstücks 17 oder der Hülse 21 besser ist als die Wärmeleitfähigkeit des Werkstoffes der Druckform 1, wodurch der Wärmeeintrag in den Werkstoff der Druckform 1 verringert wird, wenn das Endstück 17 oder die Hülse 21 die absorbierte Laserstrahlung erwärmt wird.

Fign. 6a und 6b zeigen ein weiteres Ausführungsbeispiel einer erfindungsgemäßen Druckform 1 mit Erhebungen 23. Die Erhebungen 23 befinden sich auf der Oberfläche 3 der Druckform 1 und können unterschiedlich groß sein. Die Oberfläche 3 der Druckform 1 weist über den zuvor beschriebenen Ausführungsbeispielen Öffnungen 5 mit daran anschließenden Hohlräumen 7 auf. Bei dieser Druckform 1 sind die Hohlräume 7 als Sacklöcher ausgebildet, die ein großes Aspektverhältnis (Tiefe des Sackloches dividiert durch seinen Durchmesser) aufweisen. Dies bedeutet, dass in dem Hohlraum ein großes Gasvolumen vorhanden ist, das erwärmt werden kann. Dadurch kann auf vorteilhafte Weise die Drucksubstanz auf den Bedruckstoff geschleudert werden, da ein kräftiger Gasstrom erzeugt werden kann. Die Erhebungen 23 sind nicht gleichmäßig auf der Oberfläche 3 angeordnet. Es müssen lediglich hinreichend viele Erhebungen 23 pro Flächeneinheit vorhanden sein, damit diese als Anschlag für den Bedruckstoff 100 wirken können und den Bedruckstoff 100 zuverlässig stützen. Die Erhebung 23 wird durch die Rauheit der Oberfläche 3 gebildet. Dabei sind die Öffnungen 5 nicht ausschließlich in der Oberfläche 3 zwischen den Erhebungen 23 angeordnet, sondern auch in der Oberfläche der Erhebungen 23 selbst. Dadurch kann ein sehr feines Raster von Öffnungen 5 gebildet werden, wobei nur kleine Freiflächen verbleiben, die durch die Spitzen der Erhebungen 23 gebildet werden, mit denen kein Druck erfolgen kann.

Bei den in Fign. 6a und 6b dargestellten Ausführungsbeispielen ist die Oberfläche 3 sowie Wandungsoberfläche in den Hohlräumen 7 als gut benetzbare Oberfläche ausgebildet. In Fig. 6b ist die Druckform der Fig. 6a mit aufgetragener Drucksubstanz 200 gezeigt. Die spitzen Erhebungen 23 sind nicht mit Drucksubstanz 200 bedeckt. Dies kann beispielsweise durch Abstreifen mittels einer Rakel erreicht werden. Dadurch wird erreicht, dass ein angelegter Bedruckstoff keinen direkten Kontakt zu der aufgetragenen Drucksubstanz 200 erreichen kann.

Druckformen, wie sie in Fign. 6a und 6b dargestellt sind, können beispielsweise in einem Elektrolyten durch anodische Oxidation von Aluminiumplatten hergestellt werden, wobei die Sacklöcher sich hierbei in einer Matrix aus Aluminiumoxid durch Selbstorganisation ausbilden. Die mittels dieses Verfahrens hergestellte Druckform 1 weist Hohlräume in Form von Sacklöchern mit einem Durchmesser von ca. 400 nm und einer Tiefe von ca. 100 µm auf, wobei die Abstände zwischen den Öffnungen 5 der Sacklöcher ca. 500 nm betragen. Große Erhebungen 23 haben beispielsweise eine Höhe von ca. 0,5 µm und einen mittleren Abstand zwischen benachbarten großen Erhebungen von ca. 150 µm. Die Einfassung der Hohlräume besteht in einer solchen Druckform aus mit Anionen angereichertes Aluminiumoxid, welches die Hohlräume hülsenförmig umschließt. Die die Hülse umgebende Matrix der Druckform wird durch reines Aluminiumoxid gebildet. Die Laserstrahlung mit einer Wellenlänge von 808 nm wird von diesen Hülsen absorbiert. Durch geeignete Beschichtungen der Wandungsoberflächen der Hohlräume 7 lassen sich deren Benetzungseigenschaften für die Drucksubstanz vorgeben, wodurch die zuvor beschriebene Barriere für die Benetzung erreicht wird.

## Patentansprüche

1. Druckform (1) zum Übertragen von fließfähiger Drucksubstanz (200) auf einen zu bedruckenden Bedruckstoff (100), mit
- einem Körper (2) mit einer Oberfläche (3), die eine Vielzahl von Öffnungen (5) aufweist,
- einer Vielzahl von Hohlräumen (7) in dem Körper (2), die in den Öffnungen (5) der Oberfläche (3) des Körpers (2) enden und Gas enthalten, wobei die Hohlräume (7) jeweils durch eine an die Öffnung (5) anschließende, den jeweiligen Hohlraum (7) umgebenden Wandung (9) begrenzt sind, und
- jedem Hohlraum zugeordneten Einrichtungen zum Erzeugen eines Überdrucks in dem betreffenden Hohlraum,
**dadurch gekennzeichnet,**
**dass** zumindest Teile der Oberfläche (3) des Körpers (2) und/oder die Wandungsoberflächen (13a) der Wandungen (9) zumindest einiger Hohlräume (7) in einem ersten, öffnungsnahen Wandungsbereich (11) aus einer mit der Drucksubstanz (200) benetzbaren Oberfläche bestehen.

2. Druckform nach Anspruch 1, **dadurch gekennzeichnet, dass** bei auf die Druckform (1) aufgetragener Drucksubstanz (200) der Kontaktwinkel zwischen Drucksubstanz (200) und Oberfläche (3) des Körpers (2) oder zwischen Drucksubstanz und Wandungsoberfläche (13a) in dem ersten Wandungsbereich (11) kleiner als 45° ist.

3. Druckform nach Anspruch 1 oder 2, **dadurch gekennzeichnet, dass** die Einrichtung zum Erzeugen eines Überdrucks in einem Hohlraum (7) mindestens einen verformbaren und/oder bewegbaren Wandungsbereich zum Verändern des Volumens des Hohlraumes (7) aufweist, wobei durch Verformen und/oder Bewegen des Wandungsbereichs das Volumen des Hohlraumes (7) verringerbar ist.

4. Druckform nach einem der Ansprüche 1 bis 3, **dadurch gekennzeichnet dass** die Einrichtung zur Erzeugung eines Überdrucks in einem Hohlraum (7) eine Heizungseinrichtung (19) zum Erwärmen des Gases in dem Hohlraum (7) aufweist.

5. Druckform nach Anspruch 4, **dadurch gekennzeichnet dass** die Heizungseinrichtung (19) zum Erwärmen des Gases in dem Hohlraum (7) als Widerstandsheizelement ausgebildet ist.

6. Druckform nach Anspruch 4, **dadurch gekennzeichnet, dass** die Heizungseinrichtung zum Erwärmen des Gases in dem Hohlraum (7) als ein sich durch Absorption elektromagnetischer Strahlung erwärmendes Endstück (17) oder sich erwärmende Hülse (21) ausgebildet ist.

7. Druckform nach einem der Ansprüche 1 bis 6, **dadurch gekennzeichnet, dass** die Wandungsoberflächen (13b) der Wandungen (9) zumindest einiger, Hohlräume (7) in einem zweiten, öffnungsfernen Wandungsbereich (15) aus einer mit der Drucksubstanz (200) nicht benetzbaren Oberfläche bestehen, wobei der zweite Wandungsbereich (15) an den ersten Wandungsbereich (11) anschließt.

8. Druckform nach einem der Ansprüche 1 bis 7, **dadurch gekennzeichnet, dass** an der Oberfläche Erhebungen (23) als Abstandshalter zu dem Bedruckstoff (100) angeordnet sind.

9. Druckform nach Anspruch 8, **dadurch gekennzeichnet, dass** die Erhebungen (23) durch die Rauheit der Oberfläche (3) gebildet sind.

10. Druckform nach einem der Ansprüche 1 bis 7, **dadurch gekennzeichnet, dass** der maximale Durchmesser (D) der Öffnungen (5) kleiner ist als die Kapillarlänge der Drucksubstanz (200).

11. Verfahren zum Übertragen von fließfähiger Drucksubstanz (200) von einer Druckform (1) auf einen Bedruckstoff (100), bei dem
- die Drucksubstanz (200) in in Öffnungen (5) der Oberfläche (3) der Druckform (1) mündende Hohlräume (7) mittels Kapillarkräften einzogen wird, wobei sich die Drucksubstanz (200) innerhalb der Öffnungen (5) und dem öffnungsnahen Bereichen der Hohlräume (7) befindet und/oder die Drucksubstanz (200) die Oberfläche (3) benetzt, wobei die Drucksubstanz (200) zumindest einen Teil der Öffnungen (5) gasdicht verschließt,
- die Drucksubstanz (200) durch Aufbringen eines Überdrucks in den Hohlräumen (7) auf den Bedruckstoff (100) ausgetragen wird,
wobei die Druckform (1) gemäß einem oder mehreren der Ansprüche 1 bis 10 ausgebildet ist.

12. Verfahren nach Anspruch 11, **dadurch gekennzeichnet,**
- **dass** die Drucksubstanz (200) in die Öffnungen und in die öffnungsnahen Bereiche sämtlicher Hohlräume (7) einer Gruppe von Hohlräumen (7) eingezogen wird und/oder die Drucksubstanz (200) die Öffnungen (5) sämtlicher Hohlräume (7) einer Gruppe von Hohlräumen (7) gasdicht verschließt und
- **dass** der Austrag durch selektives Aufbringen eines Überdrucks innerhalb ausgewählter Hohlräume (7) dieser Gruppe von Hohlräumen (7) erfolgt.

## Claims

1. A printing plate (1) for transferring a flowable printing substance (200) onto a printing material (100) to be printed on, comprising
- a body (2) having a surface (3), which surface has a plurality of openings (5),
- a plurality of cavities (7) in the body (2), which cavities end in the openings (5) of the surface (3) of the body (2) and contain gas, wherein each cavity (7) is bounded by a wall (9) which adjoins the opening (5) and surrounds the respective cavity (7), and
- devices associated with each cavity for producing an overpressure in the cavity in question,
**characterized in**
**that** at least parts of the surface (3) of the body (2) and/or the wall surfaces (13a) of the walls (9) of at least some cavities (7) consist in a first wall region (11) near the opening and composed of a surface that can be wetted with the printing substance (200).

2. The printing plate of claim 1, **characterized in that**, with the printing substance (200) applied on the printing plate (1), the contact angle between the printing substance (200) and the surface (3) of the body (2) or between the printing substance (200) and the wall surface (13a) in the first wall region (11) is less than 45°

3. The printing plate of claim 1 or 2, **characterized in that** the device for generating an overpressure in a cavity (7) comprises at least one deformable and/or mobile wall region for the purpose of varying the volume of the cavity (7), wherein the volume of the cavity (7) can be reduced by deforming and/or moving the wall region.

4. The printing plate of one of claims 1 to 3, **characterized in that** the device for generating an overpressure in a cavity (7) comprises a heating device (19) for heating the gas in the cavity (7).

5. The printing plate of claim 4, **characterized in that** the heating device (19) for heating the gas in the cavity (7) is designed as a resistance heating element.

6. The printing plate of claim 4, **characterized in that** the heating device for heating the gas in the cavity (7) is designed as an end portion (17) or a sleeve (21) respectively heating up by absorbing electromagnetic radiation.

7. The printing plate of one of claims 1 to 6, **characterized in that** in a second wall region (15) remote from the opening, the wall surfaces (13b) of the walls (9) of at least some cavities (7) consist of a surface not wettable with the printing substance (200), wherein the second wall region (15) adjoins the first wall region (11).

8. The printing plate of one of claims 1 to 7, **characterized in that** protrusions (23) are arranged on the surface to act as spacers for the printing material (100).

9. The printing plate of claim 8, **characterized in that** he protrusions (23) are formed by the roughness of the surface (3).

10. The printing plate of one of claims 1 to 7, **characterized in that** the maximum diameter (D) of the openings (5) is smaller than the capillary length of the printing substance (200).

11. A method for transferring a flowable printing substance (200) from a printing plate (1) onto a printing material (100), in which
- capillary forces draw the printing substance (200) into cavities (7) into which the openings (5) in the surface (3) of the printing plate (1) open, wherein the printing substance (200) is located in the openings (5) and in the regions of the cavities (7) near the openings and/or the printing substance (200) wets the surface (3), wherein the printing substance (200) closes at least some of the openings (5) in a gas-tight manner,
- the printing substance (200) is expelled from the cavities (7) onto the printing material (100) by applying overpressure,
wherein the printing plate (1) is configured according to one or a plurality of claims 1 to 10.

12. The method of claim 11, **characterized in**
- **that** the printing substance (200) is drawn into the openings and the regions of all cavities (7) of a group of cavities (7), which regions are close to the openings, and/or that the printing substance (200) closes the openings (5) of all cavities (7) of a group of cavities (7) in a gas-tight manner, and
- **that** the discharge is realized by selectively applying overpressure in selected cavities (7) of this group of cavities (7).

## Revendications

1. Plaque d'impression (1) destinée au transfert d'une substance d'impression (200), apte à s'écouler, sur une matière à imprimer (100), comprenant :
- un corps (2) avec une surface (3), laquelle présente une pluralité d'ouvertures (5) ;
- une pluralité de cavités (7) ménagées dans le corps (2), lesquelles se terminent dans les ouvertures (5) de la surface (3) du corps (2) et lesquelles renferment un gaz ;
selon laquelle les cavités (7) sont délimitées respectivement par une paroi (9) qui vient se raccorder à l'ouverture (5) et qui enveloppe la cavité (7) respective ; et
- des mécanismes associés à chaque cavité en vue de la génération d'une surimpression dans la cavité concernée ;
**caractérisée en ce que**
tout au moins des parties de la surface (3) du corps (2) et/ou les surfaces de paroi (13a) des parois (9) de tout au moins quelques cavités (7) sont constituées d'une surface, laquelle peut être humidifiée avec la substance d'impression (200), dans une première zone de paroi (11) qui se trouve à proximité des ouvertures.

2. Plaque d'impression selon la revendication 1, **caractérisée en ce que**, pour la substance d'impression (200) qui est appliquée sur la plaque d'impression (1), l'angle de contact entre la substance d'impression (200) et la surface (3) du corps (2) ou entre la substance d'impression (200) et la surface de la paroi (13a) est inférieur à 45° dans la première zone de paroi (11).

3. Plaque d'impression selon la revendication 1 ou 2, **caractérisée en ce que** le mécanisme destiné à la génération d'une surimpression dans une cavité (7) présente au moins une zone de paroi déformable et/ou mobile en vue de la modification du volume de la cavité (7), selon laquelle le volume de la cavité (7) peut être réduit par la déformation et/ou par le déplacement de la zone de la paroi.

4. Plaque d'impression selon l'une des revendications 1 à 3, **caractérisée en ce que** le mécanisme destiné à la génération d'une surimpression dans une cavité (7) présente un mécanisme de chauffage (19) destiné au chauffage du gaz dans la cavité (7).

5. Plaque d'impression selon la revendication 4, **caractérisée en ce que** le mécanisme de chauffage (19) destiné au chauffage du gaz dans la cavité (7) est conçu sous la forme d'un élément de chauffage par résistance.

6. Plaque d'impression selon la revendication 4, **caractérisée en ce que** le mécanisme de chauffage du gaz dans la cavité (7) est conçu sous la forme d'un embout (17) ou d'un manchon (21) qui se réchauffe par l'absorption de rayonnement électromagnétique.

7. Plaque d'impression selon l'une des revendications 1 à 6, **caractérisée en ce que** les surfaces de paroi (13b) des parois (9) de tout au moins quelques cavités (7) sont constituées d'une surface qui ne peut pas être humidifiée avec la substance d'impression (200), dans une deuxième zone de paroi (15), laquelle se trouve à distance des ouvertures, selon laquelle la deuxième zone de paroi (15) vient se raccorder à la première zone de paroi (11).

8. Plaque d'impression selon l'une des revendications 1 à 7, **caractérisée en ce que** des soulèvements (23) sont disposés au niveau de la surface, lesquels se présentent sous la forme d'espaceurs vis-à-vis de la matière à imprimer (100).

9. Plaque d'impression selon la revendication 8, **caractérisée en ce que** les soulèvements (23) sont formés par la rugosité de la surface (3).

10. Plaque d'impression selon l'une des revendications 1 à 7, **caractérisée en ce que** le diamètre maximal (D) des ouvertures (5) est plus petit que la longueur capillaire de la substance d'impression (200).

11. Procédé destiné au transfert d'une substance d'impression (200), apte à s'écouler, depuis une plaque d'impression (1) sur une matière à imprimer (100), pour lequel :
- la substance d'impression (200) est absorbée au moyen de forces capillaires dans des cavités (7), lesquelles débouchent dans des ouvertures (5) de la surface (3) de la plaque d'impression (1) ;
selon laquelle la substance d'impression (200) se trouve à l'intérieur des ouvertures (5) et des zones des cavités (7) qui se trouvent à proximité des ouvertures et/ou la substance d'impression (200) humidifie la surface (3) ;
selon laquelle la substance d'impression (200) obture de manière hermétique au gaz tout au moins une partie des ouvertures (5) ;
- la substance d'impression (200) est appliquée par la mise en oeuvre d'une surimpression dans les cavités (7) sur la matière à imprimer (100) ;
selon laquelle la plaque d'impression (1) est conçue selon l'une ou plusieurs des revendications 1 à 10.

12. Procédé selon la revendication 11, **caractérisée en ce que** :
- la substance d'impression (200) est absorbée dans les ouvertures et dans les zones de toutes les cavités (7) d'un groupe de cavités (7), lesquelles zones se trouvent à proximité des ouvertures, et/ou la substance d'impression (200) obture de manière hermétique au gaz les ouvertures (5) de toutes les cavités (7) d'un groupe de cavités (7) ; et
- l'application est réalisée par la mise en oeuvre sélective d'une surimpression à l'intérieur de cavités (7) sélectionnées de ce groupe cavités (7).
